# EUROPÄISCHE PATENTSCHRIFT

(11) **EP 1 855 353 B1**
(45) Veröffentlichungstag und Bekanntmachung des Hinweises auf die Patenterteilung: **01.06.2011**
(21) Anmeldenummer: 07004975.4
(22) Anmeldetag: 10.03.2007
(51) Int. Cl.: H01R 4/48

(54) **Elektrische Verbindungsklemme**
Electric plug connector
Borne de connexion électrique

(30) Priorität: 21.04.2006 DE 102006019150
(43) Veröffentlichungstag der Anmeldung: 14.11.2007
(73) Patentinhaber: Wago Verwaltungsgesellschaft mbH, 32423 Minden (DE)
(72) Erfinder: Köllmann, Hans-Josef, 32425 Minden (DE)
(74) Vertreter: Gerstein, Hans Joachim

(56) Entgegenhaltungen:
- EP-A- 0 807 993
- DE-A1- 2 317 040
- DE-A1- 2 514 791
- DE-A1- 19 608 356
- DE-C1- 19 830 484
- DE-U1- 20 303 537

## Beschreibung

Die Erfindung betrifft eine Verbindungsklemme für elektrische Leiter mit einem Klemmengehäuse aus Isolierstoff und mit einem Kontakteinsatz, der mehrere in einer Reihe nebeneinander angeordnete Klemmstellen aufweist, in die die abisolierten Enden der elektrischer Leiter von derselben Seite des Klemmgehäuses parallel zueinander einsteckbar sind.

Der Kontakteinsatz solcher Klemmen besteht üblicherweise aus einem Stück Federstahlblech und einer allen Klemmstellen gemeinsamen Stromschiene, die aus einem elektrisch gut leitfähigen Material gefertigt ist. Aus dem Stück Federstahlblech sind entsprechend der Anzahl der Klemmstellen mehrere Blattfedern in der Form von Blattfederzungen freigeschnitten (oder freigestanzt) derart, dass ihre Zungenwurzeln mit dem oberen Randbereich des Federstahlbleches verbunden sind. Die freien Enden der Blattfederzungen erstrecken sich in Richtung des unteren Randes des Federstahlbleches und sind jeweils gegen die Stromschiene gerichtet. Sie bilden mit der Stromschiene jeweils eine Klemmstelle zum elektrischen und mechanischen Klemmen eines in die Verbindungsklemme eingesteckten elektrischen Leiters.

Die Urform solcher Verbindungsklemmen ist seit 1973 bekannt (DE 23 17 040 C3). Sie besitzt in ihrem grundsätzlichen Aufbau eine Stromschiene in der Form einer massiven (dicken), in sich steifen Kontaktplatte aus einem elektrisch gut leitenden Kupfermaterial. Die Kontaktplatte ist das tragende Element des Kontakteinsatzes. An der Kontaktplatte ist das Federstahlblech mit den freigeschnittenen Blattfederzungen befestigt. In die massive Kontaktplatte ist für jede Klemmstelle eine Fensterausnehmung eingearbeitet. Der zu klemmende elektrische Leiter wird zunächst durch die Fensterausnehmung hindurchgesteckt, und sodann wird das durchgesteckte Leiterende mittels des freien Endes der jeweils zugeordneten Blattfederzunge gegen den unteren Rand bzw. gegen den unteren Randbereich der Kontaktplatte festgeklemmt.

Die vorgenannte Urform der Verbindungsdosenklemmen ist im Laufe der Jahre vielfach modifiziert worden. So ist z. B. in der DE 44 45 603 A1 gezeigt, dass die ursprüngliche flache Kontaktplatte auch winkelig verformt sein kann. Eine solche Verformung ändert nichts daran, dass stets die Kontaktplatte oder der winkelig verformte Kontaktkörper das massive (dicke) tragende Element des Kontakteinsatzes ist, in das die Fensterausnehmungen eingearbeitet sind, durch die die zu klemmenden elektrischen Leiter hindurchgesteckt werden müssen bevor das hindurchgesteckte Leiterende In der Klemmstelle festgeklemmt werden kann.

DE 25 14 791 A1 offenbart eine schraubenlose Klemme, bei der ein entgegengesetzt zur Leitereinsteckrichtung weisendes Kontaktteil, das eine Stromschiene bildet, an den freien Enden mehrere nebeneinander angeordnete, durch Ausnehmungen voneinander getrennte Wiederlagerplatten hat. An jedem Klemmfinger des Federteiles ist eine Aussparung angeordnet, so dass diese Wiederlagerplatten des Kontaktteiles die Aussparung des Federteiles durchgreifen, während die Klemmfinger bereichsweise in den Ausnehmungen des Kontaktteiles zu liegen kommen. Der die Klemmkante tragende Bereich des Klemmfingers ist auf der der Befestigungsstelle von Kontaktteil und Federteil abgewandten Seite des Kontaktteiles angeordnet.

DE 198 30 484 C1 offenbart eine Klemmverbindung mit einer U-förmig gebogenen Blattfeder, in die eine Anachlusslasche eingelegt ist. Die Anschlusslasche liegt zwischen zwei in Leitereinsteckrichtung weisenden Blattfederschenkeln auf.

DE 196 08 356 A1 offenbart eine elektrische Anschlussklemme mit Blattfederklemmanschlüssen für elektrische Leiter, die in Schlaufenform mit einer Rückenöffnung für das Einstecken der elektrischen Leiter ausgebildet sind und ein Schlaufenende haben, das den Buchsenteil für die Aufnahme eines Lötstiftes bildet. Das Schlaufenende mit dem Buchsenteil ist bis hinter die Kopfenden der gesteckten elektrischen Leiter verlängert.

Klemmen des vorgenannten Typs werden auch heute noch in großem Umfang in der Gebäudeinstallation verwendet. Jedoch, auch ein erfolgreiches Produkt ist den Forderungen des Marktes unterworfen. Diese Forderungen sind (wie meist immer) darauf gerichtet, kostengünstiger zu produzieren (= Kostenreduzierung) und möglichst auch noch kleiner zu bauen (= Bauhöhenreduzierung).

Um die ersten Forderung der Kostenreduzierung zu erfüllen, ist ausgehend von den vorgenannten Urformen ein Nachfolgetyp entwickelt worden, bei dem die aus dem relativ teuren Kupfermaterial gefertigten massiven (dicken) Kontaktplatten/Kontaktkörper ersetzt sind durch eine im Querschnitt sehr viel kleinere Stromschiene, die sich in Art einer Stromschienenleiste oder eines Stromschienenstabes quer zu den Blattfederzungen erstreckt. Solche leisten- oder stabförmigen Stromschienen sind hinsichtlich der Verwendung des teuren Kupfer-Materials auf das jeweilige Minimum der Stromleitungsquerschnitte beschränkt. Diese Stromschienen haben (bezogen auf den Kontakteinsatz) nicht mehr die Funktion eines tragenden Elementes, und sie sind mittels des unteren Randbereichs des Federstahlbleches lagefixiert gehalten. Die Fensterausnehmungen befinden sich nunmehr in dem Federstahlblech. (Siehe DE 203 03 537 U1).

Die vorliegende Erfindung geht von dem Klemmentyp gemäß dem vorgenannten DE 203 03 537 U1 aus. Bei diesem Typ werden die abisolierenden Leiter zunächst durch eine der Fensterausnehmungen hindurchgesteckt, die durch den Freischnitt der Blattfederzungen in dem Federstahlblech entstanden sind. Die elektrischen Leiter werden sodann in den Klemmstellen elektrisch und mechanisch geklemmt, die zwischen den freien Enden der Blattfederzunge und der jeweiligen leisten- oder stabförmigen Stromschiene gebildet sind.

Die Aufgabe der Erfindung besteht darin, eine Verbindungsklemme mit reduzierter Bauhöhe zu schaffen, bei der eine flache und in ihrer Wanddicke vorzugsweise dünne Stromschiene mittels des unteren Randbereiches des Federstahlbleches lange-fixiert gehalten wird, und zwar ohne zusätzliche Befestigungshilfen (wie z. B. Punktschweißung, Vernietungen oder Verstemmungen).

Diese Aufgabe wird durch die Verbindungsklemme erfindungsgemäß mit den Merkmalen des Anspruchs 1 gelöst. Zum Zwecke der Lage-Fixierung der Stromschiene ist der untere Randbereich des Federstahlbleches mit einem Teilstück der dort endenden Fensterausnehmungen gegen die Leitereinsteckrichtung zurückgebogen, wodurch ein gegen die Leitereinsteckrichtung offener und an seinen anderen Seite metall-gefaßter V-förmiger Aufnahmeraum gebildet ist. In den V-förmigen Aufnahmeraum ist die im Querschnitt flache und in ihrer Wanddicke dünne Stromschiene eingesetzt, wobei die Längen der Blattfederzungen so bemessen sind, dass ihre Zungenenden bei unbelegter, geschlossener Klemmstelle die Fensterausnehmungen des Federstahlbleches durchgreifen und an der Unterseite der Stromschiene anliegen und diese fixieren.

Diese Methode der Lage-Fixierung einer flachen, leistenförmigen Stromschiene (oder gewünschtenfalls auch einer stabförmigen Stromschiene) am bzw. im unteren Randbereich des Federstahlbleches hat bauch bei der Fertigung der neuen Klemme per Fertigungsautomaten erhebliche Vorteile. Die Stromschiene kann in den V-förmigen Aufnahmeraum des Federstahlbleches problemlos und ohne weitere Hilfsvorrichtungen eingeschoben werden, hierbei werden die Blattfederzungen aus ihrer Ruhelage zurückgedrückt und fixieren sodann die Stromschiene in dem V-förmigen Aufnahmeraum (= Vorfixierung). Der vorfixierte Kontakteinsatz kann in seiner Gesamtheit ebenfalls per Fertigungsautomat vollautomatisch in ein Isolierstoffgehäuse eingesetzt werden.

Die Haupterstreckungsrichtung der Fensterausnehmungen in dem Federstahlblech schneiden die Achsen der geklemmten elektrischen Leiter unter einem maximal flachen Anstellwinkel, was dadurch erreicht wird, dass sowohl der obere Randbereich des Federstahlbleches mit den Zungenwurzeln der Blattfederzungen als auch der untere Randbereich des Federstahlbleches mit der lage-fixiert gehaltenen Stromschiene jeweils eng benachbart zu den abisolierenden Enden der geklemmten elektrischen Leiter positioniert sind.

Bisher war es von den Fachleuten als üblich und als notwendig angesehen worden, den oberen Randbereich des Federstahlbleches mit den Zungenwurzeln der Blattfederzungen möglichst entfernt von dem zu klemmenden elektrischen Leiter anzuordnen, damit die Länge der Blattfederzungen einen ausreichenden Federhub ermöglicht und damit ein steilerer Anstellwinkel der Blattfederzunge gegen den geklemmten elektrischen Leiter hohe Leiterauszugskräfte liefert. Die vorliegende Verbindungsklemme beruht auf einem anderen Weg. Sie kombiniert einen maximal flachen Anstellwinkel mit einer kurzen Blattfederlänge und erreicht damit eine beachtliche Bauhöhenverringerung, ohne dass dies (wie dies nachstehend noch genauer beschrieben wird) nachteilige Auswirkungen auf die Leiterklemmkräfte und/oder die Leiterauszugskräfte hat oder haben muss.

Bei konsequenter Anwendung ergibt sich eine Kleinstbauweise für die Klemme, wie sie aus den anliegenden Zeichnungen im Detail zu entnehmen ist. Die Bauhöhe des Kontakteinsatzes der dargestellten Klemme steht nicht über die Außenkontur des elektrischen Leiters vor, die durch den Außendurchmesser des Isolationsmantels des Leiters vorgegeben ist. Ein solches, auf die Bauhöhe bezogenes Kleinstmaß einer Verbindungsklemme (z. B. einer Verbindungsdosenklemme) bringt für die Praxis erhebliche Vorteile. Es können pro Raumeinheit mehrere Verbindungsklemmen dieses Typs untergebracht werden. Auch in beengten Verteilerdosen oder in sonstigen Geräte-Anschlußdosen können mehrere dieser neuen, baugrößenreduzierten Klemmen sehr gut verwendet werden.

Trotz der Reduzierung der Baugröße der neuen Klemme sind ausreichend große Leiterklemmkräfte und ausreichend große Leiterauszugskräfte z. B. dadurch gewährleistet, dass die Blattfederzungen eine fertigungstechnische Vorverformung besitzen derart, dass sich die Blattfederzungen jeweils ausgehend von ihrem Zungenwurzeln zunächst in einem ersten Bogen (= Wurzelbogen) von dem geklemmten elektrischen Leiter entfernen und sodann in einem nachfolgenden zweiten Bogen (= Umkehrbogen) auf den geklemmten elektrischen Leiter zubewegen. Beide Vorverformungen (Wurzelbogen + Umkehrbogen) sind fertigungstechnisch mit einer Kaltverfestigung des Federmaterials durchgeführt, so dass trotz des flachen Anstellwinkels der Blattfederzungen gegen den geklemmten elektrischen Leiter hohe Federkräfte erzielt werden können.

Zur Gewährleistung sicherer Leiterauszugskräfte ist es vorteilhaft, wenn die Zungenenden der Blattfederzungen in der Weise gegen den geklemmten elektrischen Leiter abgewinkelt sind, dass der in der Klemmkante der Zungenenden gegen den elektrischen Leiter gemessene Keilwinkel ≥ 10° ist.

Es ist an dieser Stelle darauf hinzuweisen, dass die vorgenannten erfindungsgemäßen Merkmale nicht nur bei einreihigen Verbindungsklemmen zur Anwendung kommen können, sondern auch bei zweireihigen Verbindungsklemmen, bei denen die Klemmstellen in zwei zueinander parallelen Reihen angeordnet sind, wie dies z. B. die zweireihige 6-Leiter-Klemme gemäß DE 196 54 523 C2 zeigt. Zweireihige Verbindungsklemmen sind im Regelfall nur die spiegelsymmetrische Doppelung einer einreihigen Klemme.

Soll die Vorfixierung der Stromschiene in dem V-förmigen Aufnahmeraum und somit der Kontakteinsatz als Ganzes für die weiteren Montage-Abläufe auch schütt- und sortiertauglich sein, dann ist es vorteilhaft, wenn die Stromschiene an ihrer beim Einschieben in den V-förmigen Aufnahmeraum vorlaufenden Kante pro Klemmstelle jeweils einen vorstehenden Stromschienenkopf (in Art eines vorstehenden Stützfingers) besitzt, der beim Einschieben der Stromschiene in den V-förmigen Aufnahmeraum in das gegen die Leitereinsteckrichtung zurückgebogene Teilstück der jeweils zugeordneten Fensterausnehmung des Federstahlbleches eingreift.

Die Wahl einer im Querschnitt flachen und in ihrer Wanddicke relativ dünnen leistenförmigen Stromschiene trägt zur Bauhöhenverringerung bei. Eine solche Stromschiene hat eine flache (absatzlose) Unterseite, die in dem V-förmigen Aufnahmeraum so positioniert sein kann, dass sie gegen die Leitereinsteckrichtung schräg angestellt ist derart, dass die Unterseite der Stromschiene für den in die Klemmstelle einzusteckenden elektrischen Leiter als Einlaufschräge dient.

Nachfolgend wird ein Ausführungsbeispiel der Erfindung anhand der Zeichnungen näher beschrieben. Es zeigen:
- Fig. 1 + 2: einen Querschnitt durch die neue Klemme mit und ohne geklemmten elektrischen Leiter,
- Fig. 3: die Außenansicht auf das Isolierstoffgehäuse der Klem- me,
- Fig. 4 -6: Details des Kontakteinsatzes.

Fig. 1 zeigt im Querschnitt das Klemmengehäuse 10 mit einem in Leitereinsteckrichtung vorgesetzten Gehäusedeckel 11, der die Leitereinstecköffnungen 12, 13 und 14 für das gleichgerichtete und parallele Einstecken von insgesamt drei elektrischen Leitern 15 aufweist (siehe Fig. 3).

Die Figuren 4, 5 und 6 zeigen den Kontakteinsatz, der in das Klemmengehäuse 10 eingebaut ist. Der Kontakteinsatz besteht aus einem Stück Federstahlblech 16 (siehe Fig. 6) und aus einer Stromschiene 17 (siehe Fig. 5), die aus einem elektrisch gut leitfähigen Kupfermaterial gefertigt ist.

Aus dem Stück Federstahlblech 16 sind entsprechend der Anzahlder Klemmstellen drei Blattfederzungen 21 freigeschnitten, wodurch in dem Federstahlblech 16 Fensterausnehmungen entstehen. Die Größe der Fensterausnehmungen entspricht im Wesentlichen der Größe der freigeschnittenen Blattfedern zuzüglich der endseitigen Teilstücke 25, die am besten aus Fig. 6 ersichtlich sind. Durch die Fensterausnehmungen werden die elektrischen Leiter 15 hindurchgesteckt bevor das abisolierte Ende 18des elektrischen Leiters 15 in der jeweils zugeordneten Klemmstelle elektrisch und mechanisch geklemmt wird. Die elektrischen Leiter 15 werden jeweils mitsamt eines Stücks ihres Isolationsmantels 19 in die Klemme eingesteckt.

Die dargestellte 3-Leiter-Verbindungsklemme besitzt drei Klemmstellen. Die Klemmstellen sind jeweils gebildet zwischen den freien Enden 20 der Blattfederzungen 21 und der Stromschiene 17. Dies zeigt am besten die in Fig. 4 dargestellte Seitenansicht des fertig montierten Kontakteinsatzes.

Die Blattfederzungen 21 sind aus dem Federstahlblech 16 in der Weise freigeschnitten (siehe Fig. 6), dass ihre Zungenwurzeln 22 mit dem so genannten oberen Randbereich 23 des Federstahlbleches fest verbunden sind. Die freien Enden der Blattfederzungen 21 erstrecken sich in Richtung des unteren Randbereichs 24 des Federstahlbleches 16.

Der untere Randbereich 24 des Federstahlbleches ist mit dem Teilstück 25 der dort endenden Fensterausnehmungen gegen die Leitereinsteckrichtung zurückgebogen, wodurch mittels des Federstahlbleches ein gegen die Leitereinsteckrichtung offener und an seinen anderen Seiten weitestgehend metall-gefaßter V-förmiger Aufnahmeraum 26 gebildet ist.

In den V-förmigen Aufnahmeraum 26 ist die in Fig. 5 dargestellte Stromschiene 17 eingesetzt. Die Stromschiene 17 ist im Querschnitt als flache, leistenförmige Stromschiene ausgebildet. Sie erstreckt sich über alle freien Klemmstellen, ihre Wanddicke ist relativ dünn ausgebildet und nur geringfügig stärker als die Materialdicke des Federstahlbleches (vgl. Fig. 4). Die Stromschiene besitzt drei seitlich vorstehende Stromschienenköpfe 27, die sich beim Einschieben der Stromschiene in den V-förmigen Aufnahmeraum 26 in die in Leitereinsteckrichtung zurückgebogenen Teilstücke 25 der Fensterausnehmungen hineinerstrecken. Die flache und relativ dünne Stromschiene 17 ist in dem V-förmigen Aufnahmeraum 26 so positioniert, dass ihre glatte Unterseite als Einlaufschräge für den einzusteckenden elektrischen Leiter 15 dient.

Die freigeschnittenen Blattfederzungen 21 sind fertigungstechnisch vorverformt derart, dass sie sich (ausgehend von ihren Zungenwurzeln 22) zunächst in einem ersten Bogen (= Wurzelbogen 28) von einem geklemmten elektrischen Leiter 15 entfernen und sodann in einem nachfolgenden zweiten Bogen (= Umkehrbbogen 29) auf den geklemmten elektrischen Leiter 15 zulaufen. Ein Vergleich der Fig. 4 mit Fig. 2 zeigt dies genauer. Das letzte Endstück 20 der Blattfederzungen 21 ist gegen die geklemmten Leiter 15 etwas abgewinkelt, so dass der in der Klemmkante der Zungenenden gegen den elektrischen Leiter 15 gemessene Keilwinkel ≥ 10° ist. Diese Keilwinkel-Bemessung erhöht die Leiterauszugskräfte.

Die Leiterklemmkräfte, die die Blattfederzungen 21 infolge des fertigungstechnisch vorverformten Wurzelbogens 28 und des vorverformten Umkehrbogens 29 auf den geklemmten elektrischen Leiter 15 ausüben, sind ausreichend groß. Sie werden unterstützt durch die Trennschnitte 30 im Federstahlblech (siehe Fig. 6), die beidseitig benachbart zu jeder Blattfederzunge 21 separate Stütz-Stege 31 herausbilden, die beim Ausfedern der Blattfederzunge 21 unabhängig mitfedern. Um dieses gewünschte Mitfedern der Stütz-Stege 31 zu verstärken, besitzen die Stütz-Stege 31 jeweils vorverformte Federungsbogen 32 (siehe Fig. 4 und Fig. 6).

Der Kontakteinsatz der vorstehend beschrieben ist, benötigt im eingebauten Zustand in dem Isolierstoffgehäuse der Klemme nur sehr wenig Platz. Fig. 2 und Fig. 1 zeigen, dass sowohl der obere Randbereich 23 des Federstahlbleches16 mit den Zungenwurzein 22 der Blattfederzungen 21 als auch der untere Randbereich 24 des Federstahlbleches 16 mit der lage-fixiert gehaltenen Stromschiene 17 jeweils eng benachbart zu den abisolierten Enden 18 der geklemmten elektrischen Leiter 15 positioniert sind. Daraus resultiert, dass die Haupterstreckungsrichtung der Fensterausnehmungen, die durch das Freischneiden (oder Freistanzen) der Blattfederzungen 21 in dem Federstahlblech16 entstanden sind, der Achsen der geklemmtenelektrischen Leiter 15 unter einem maximal flachen Anstellwinkel schneiden. Dadurch ist die Bauhöhe des Kontakteinsatzes (und somit auch die Bauhöhe der Verbindungsklemme insgesamt erheblich reduziert.

Die Bauhöhenreduzierung der Klemme ist aus den Figuren 1 und 2 gut erkennbar. Weder der obere Randbereich 23 des Federstahlbleches 18 (einschließlich der davon ablaufenden Blattfederzungen 21) noch der untere Randbereich 24 des Federstahlbleches 16 (einschießlich der lage-fixiert gehaltenen Stromschiene 17) stehen über die Außenkontur vor, die durch die achsparallele Verlängerung des Außendurchmessers des Isolationsmantels 19 vorgegeben ist, der zu dem maximalen Leiterquerschnitt gehört, der in der dargestellten Verbindungsklemme geklemmt werden kann.

## Patentansprüche

1. Verbindungsklemme für elektrische Leiter (15)
- mit einem Klemmengehäuse (10) aus Isolierstoff und mit einem Kontakteinsatz, der mehrere in einer Reihe nebeneinander angeordnete Klemmstellen aufweist, in die die abisolierten Enden (18) der elektrischen Leiter (15) von derselben Seite des Klemmengehäuses (10) parallel zueinander einsteckbar sind,
- der Kontakteinsatz besteht aus einem Stück Federstahlblech (16) und einer allen Klemmstellen gemeinsamen Stromschiene (17), die aus einem elektrisch gut leitfähigen Material gefertigt ist,
- aus einem Stück Federstahlblech (16) sind entsprechend der Anzahl der Klemmstellen mehrere Blattfedern in der Form von Blattfederzungen (21) freigeschnitten oder freigestanzt derart, dass ihre Zungenwurzeln(22) mit dem oberen Randbereich des Federstahlbleches(16) verbunden sind,
- die freien Enden (20) der Blattfederzungen(21) erstrecken sich in Richtung des unteren Randbereiches (24) des Federstahlbleches (16) und sind jeweils gegen die Stromschiene (17) gerichtet, die sich quer zu der Längserstreckungsrichtung der Blattfederzungen (21) erstreckt und die mittels des unteren Randbereiches (24) des Federstahlbleches(16) lage-fixiert gehalten ist,
- die abisolierten Enden (18) der elektrischen Leiter (15) werden zunächst durch die Fensterausnehmungen hindurchgesteckt, die durch den Freischnitt der Blattfederzungen (21) in dem Federstahlblech(16) entstanden sind, und sie werden sodann in den Klemmstellen elektrisch und mechanisch geklemmt, die zwischen den freien Enden (20) der Blattfederzungen (21) und der Stromschiene (17) gebildet sind, wobei
- die Haupterstreckungsrichtung der Fensterausnehmungen in dem Federstahlblech (16) die Achsen der geklemmten elektrischen Leiter (15) unter einem derart flachen Anstellwinkel schneiden, dass sowohl der obere Randbereich (23) des Federstahlbleches (16) mit den Zungenwurzeln (22) der Blattfederzungen (21) als auch der untere Randbereich (24) des Federstahlbleches (16) mit der lage-fixiert gehaltenen Stromschiene (17) jeweils benachbart zu den abisolierten Enden (18) der geklemmten elektrischen Leiter (15) positioniert sind, **dadurch gekennzeichnet,**
- **dass** (im Querschnitt einer Klemmstelle betrachtet) der untere Randbereich (24) des Federstahlbleches (16) mit einem Teilstück (25) der dort endenden Fensterausnehmungen gegen die Leitereinsteckrichtung zurückgebogen ist, wodurch ein gegen die Leitereinsteckrichtung offener und an seinen anderen Seiten metall-gefaßter V-förmiger Aufnahmeraum (26) gebildet ist,
- und **dass** in Leitereinsteckrichtung in den V-förmigen Aufnahmeraum (26) eine im Querschnitt flache und in ihrer Wanddicke dünne Stromschiene (17) eingesetzt ist,
- wobei die Längen der Blattfederzungen (21) so bemessen sind, dass ihre Zungenenden bei unbelegter, geschlossener Klemmstelle die Fensterausnehmungen des Federstahlbleches (16) durchgreifen und an der Unterseite der Stromschiene (17) anliegen.

2. Verbindungsklemme nach Anspruch 1, **dadurch gekennzeichnet,**
- **dass** (im Querschnitt einer Klemmstelle betrachtet) die Blattfederzungen (21) eine fertigungstechnische Vorverformung besitzen derart, dass sie sich jeweils ausgehend von ihrer Zungenwurzel (22) zunächst in einem ersten Bogen (=Wurzelbogen 28) von dem geklemmten elektrischen Leiter (15) entfernen und sodann in einem nachfolgenden zweiten Bogen (=Umkehrbogen 29) auf den geklemmten elektrischen Leiter (15) zulaufen.

3. Verbindungsklemme nach Anspruch 1 oder 2, **dadurch gekennzeichnet,**
- **dass** (im Querschnitt einer Klemmstelle betrachtet) die Zungenenden (20) der Blattfederzungen (21) in der Weise gegen den geklemmten elektrischen Leiter (15) abgewinkelt sind, dass der in der Klemmkante der Zungenenden gegen den elektrischen Leiter (15) gemessene Keilwinkel ≥ 10° ist.

4. Verbindungsklemme nach einem der vorhergehenden Ansprüche, **dadurch gekennzeichnet**
- **dass** die Stromschiene (17) an ihrer beim Einschieben vorlaufenden Kante pro Klemmstelle jeweils einen vorstehenden Stromschienenkopf (27) besitzt, der in das Teilstück (25) der jeweils zugeordneten Fensterausnehmung eingreift, das gegen die Leitereinsteckrichtung zurückgebogen ist.

5. Verbindungsklemme nach einem der vorhergehenden Ansprüche, **dadurch gekennzeichnet**
- **dass** die Unterseite der in den V-förmigen Aufnahmeraum (26) eingesetzten Stromschiene (17) gegen die Leitereinsteckrichtung schräg angestellt ist derart, dass die Unterseite der Stromschiene (17) für den in die Klemmstelle einzusteckenden elektrischen Leiter (15) als Einlaufschräge dient.

6. Verbindungsklemme nach einem der vorhergehenden Ansprüche, **dadurch gekennzeichnet**
- **dass** (im Querschnitt einer Klemmstelle betrachtet) der obere Randbereich (23) des Federstahlbleches (16) mit den davon ablaufenden Blattfederzungen (21) und der untere Randbereich (24) des Federstahlbleches (16) mit der lage-fixiert gehaltenen Stromschiene (17) weder bei unbelegter, geschlossener Klemmstelle noch bei vollständig geöffneter Klemmstelle über die Außenkontur vorstehen, die durch die achsparallelle Verlängerung des Außendurchmessers des Isolationsmantels (19) der zu klemmenden elektrischen Leiter (15) vorgegeben ist.

## Claims

1. Connecting terminal for electrical conductors (15)
- with a terminal housing (10) consisting of insulating material and with a contact insert which has a plurality of clamping points which are arranged next to one another in a row and into which those ends (18) of the electrical conductors (15) from which the insulation has been stripped can be plugged parallel to one another from the same side of the terminal housing (10), wherein
- the contact insert consists of a piece of spring steel sheet (16) and a busbar (17), which is common to all the clamping points and is manufactured from a material with good electrical conductivity,
- corresponding to the number of clamping points, a plurality of leaf springs in the form of leaf spring tongues (21) are cut or stamped free from a piece of spring steel sheet (16) in such a way that their tongue roots (22) are connected to the upper peripheral region of the spring steel sheet (16),
- the free ends (20) of the leaf spring tongues (21) extend in the direction of the lower peripheral region (24) of the spring steel sheet (16) and are each directed towards the busbar (17), which extends transversely with respect to the direction of longitudinal extent of the leaf spring tongues (21) and is held fixed in position by means of the lower peripheral region (24) of the spring steel sheet (16),
- those ends (18) of the electrical conductors (15) from which the insulation has been stripped are first plugged through the window openings which have been formed in the spring steel sheet (16) by the leaf spring tongues (21) being cut free and are then clamped electrically and mechanically at the clamping points which are formed between the free ends (20) of the leaf spring tongues (21) and the busbar (17), wherein
- the main direction of extent of the window openings in the spring steel sheet (16) intersects the axes of the clamped electrical conductors (15) at such a flat angle of attack that both the upper peripheral region (23) of the spring steel sheet (16) with the tongue roots (22) of the leaf spring tongues (21) and the lower peripheral region (24) of the spring steel sheet (16) with the busbar (17) held fixed in position are each positioned adjacent to those ends (18) of the clamped electrical conductors (15) from which the insulation has been stripped, **characterized**
- **in that** (when viewed in the cross section of a clamping point) the lower peripheral region (24) of the spring steel sheet (16) with a portion (25) of the window openings ending there is bent back with respect to the conductor plug-in direction, as a result of which a V-shaped receiving area (26) is formed which is open with respect to the conductor plug-in direction and is metal-enclosed on its other sides,
- and **in that** a busbar (17) which is flat in cross section and has a thin wall thickness is inserted into the V-shaped receiving area (26) in the conductor plug-in direction,
- wherein the lengths of the leaf spring tongues (21) are dimensioned such that, when the clamping point is unoccupied and closed, their tongue ends pass through the window openings in the spring steel sheet (16) and bear against the lower side of the busbar (17).

2. Connecting terminal according to Claim 1, **characterized**
- **in that** (when viewed in the cross section of a clamping point) the leaf spring tongues (21) are predeformed during manufacture such that, in each case starting from their tongue root (22), they first move away from the clamped electrical conductor (15) in a first arch (= root arch 28) and then taper towards the clamped electrical conductor (15) in a subsequent second arch (= reverse arch 29).

3. Connecting terminal according to Claim 1 or 2, **characterized**
- **in that** (when viewed in the cross section of a clamping point) the tongue ends (20) of the leaf spring tongues (21) are bent back with respect to the clamped electrical conductor (15) in such a way that the wedge angle measured in the clamping edge of the tongue ends with respect to the electrical conductor (15) is ≥ 10°.

4. Connecting terminal according to one of the preceding claims, **characterized**
- **in that** the busbar (17) has in each case one protruding busbar head (27) per clamping point on that edge of said busbar which leads as said busbar is inserted, said busbar head engaging in that portion (25) of the respectively associated window opening which is bent back with respect to the conductor plug-in direction.

5. Connecting terminal according to one of the preceding claims, **characterized**
- **in that** the lower side of the busbar (17) which is inserted into the V-shaped receiving area (26) is set at an angle with respect to the conductor plug-in direction such that the lower side of the busbar (17) acts as an insertion bevel for the electrical conductor (15) to be plugged into the clamping point.

6. Connecting terminal according to one of the preceding claims, **characterized**
- **in that** (when viewed in the cross section of a clamping point) the upper peripheral region (23) of the spring steel sheet (16) with the leaf spring tongues (21) running away therefrom and the lower peripheral region (24) of the spring steel sheet (16) with the busbar (17) held fixed in position do not protrude beyond the outer contour which is predetermined by the axially parallel extension of the outer diameter of the insulating jacket (19) of the electrical conductors (15) to be clamped, either when the clamping point is unoccupied and closed or when the clamping point is completely open.

## Revendications

1. Borne de connexion pour des conducteurs électriques (15),
- avec un boîtier à bornes (10) en matériau isolant, et avec un insert de contact, présentant une pluralité d'emplacements de borne, disposées en une rangée les uns à côté des autres, dans lesquels les extrémités (18) dénudées des conducteurs électriques (15) sont susceptibles d'être enfichées, parallèlement les unes aux autres, du même côté du boîtier à bornes (10),
- l'insert de contact est composé d'un morceau de tôle d'acier à ressort (16) et d'une barre de courant (17), commune à tous les emplacements de borne, fabriquée en un matériau bon conducteur de l'électricité,
- à partir d'un morceau de tôle d'acier à ressort (16), de manière correspondante au nombre des emplacements de borne, une pluralité de ressorts à lame, ayant la forme de languettes de ressorts à lame (21), sont découpées ou estampées, de manière que leurs racines de languette (22) soient reliées à la zone de bordure supérieure de la tôle d'acier à ressort (16),
- les extrémités (20) libres des languettes de ressorts à lame (21) s'étendent en direction de la zone de bordure inférieure (24) de la tôle d'acier à ressort (16) et sont tournées chacune vers la barre de courant (17), qui s'étend transversalement à la direction d'étendue longitudinale des languettes de ressorts à lame (21) et qui est maintenue fixée en position au moyen de la zone de bordure inférieure (24) de la tôle d'acier à ressort (16),
- les extrémités (18) dénudées des conducteurs électriques (15) sont d'abord enfichées à travers les évidements en fenêtre, créés par la découpe des languettes de ressorts à lame (21) dans la tôle d'acier à ressort (16), et sont ensuite serrées, électriquement et mécaniquement, dans les emplacements de bornes formés entre les extrémités (20) libres des languettes de ressorts à lame (21), où
- en ce que la direction d'étendue principale des évidements en fenêtre dans la tôle d'acier à ressort (16) coupe les axes des conducteurs électriques (15) sous un angle d'incidence d'une telle valeur plate que, tant la zone de bordure supérieure (23) de la tôle d'acier à ressort (16) avec les racines de languette (22) des languettes de ressorts à lame (21), qu'également la zone de bordure inférieure (24) de la tôle d'acier à ressort (16), avec la barre électrique (17) maintenue fixée en position, sont positionnées chaque fois au voisinage des extrémités (18) dénudées des conducteurs électriques (15) serrés, **caractérisée**
- **en ce que** (en observant en vue en coupe d'un emplacement de borne), la zone de bordure inférieure (24) de la tôle d'acier à ressort (16) est repliée, avec un élément partiel (25) des évidements en fenêtre s'achevant à cet endroit, vers la direction d'insertion de conducteur, faisant qu'est formé un espace de logement (26) en forme de V, ouvert vers la direction d'insertion de conducteur et enchâssé par du métal sur ses autres côtés,
- en en ce que, dans la direction d'insertion de conducteur, dans l'espace de logement (26) en forme de V, est insérée une basse de courant à section transversale plate et dont l'épaisseur de paroi est mince,
- où les longueurs des languettes de ressorts à lame (21) sont dimensionnées de manière que leurs extrémités de languettes, lorsque l'emplacement de borne est fermé, non occupé, traversent les évidements en fenêtre de la tôle d'acier à ressort (16) et prennent appui sur la face inférieure de la barre de courant (17).

2. Borne de connexion selon la revendication 1, **caractérisée**
- **en ce que** (en observant en vue en coupe d'un emplacement de borne), les languettes de ressorts à lame (21) présentent un préformage provenant de la technique de fabrication, de manière que, chaque fois en partant de leur racine de languette (22), d'abord elles s'éloignent en un premier coude (=coude de racine 28) du conducteur électrique enserré (15) et que, ensuite, en une deuxième coude (=coude d'inversion 29) subséquente, elles se rapprochent du conducteur électrique enserré (15).

3. Borne de connexion selon la revendication 1 ou 2, **caractérisée**
- **en ce que** (en observant en vue en coupe d'un emplacement de borne), les extrémités de languettes (20) des languettes de ressorts à lame (21) sont déviées d'un certain angle vers le conducteur électrique (15) serré, de manière que l'angle de coin, mesuré dans l'arête de serrage des extrémités de languette vers le conducteur électrique (15), soit ≥ 10°.

4. Borne de connexion selon l'une des revendications précédentes, **caractérisée**
- **en ce que** la barre de courant (17) présente à son arête située à l'avant lors de l'insertion chaque fois, par emplacement de borne, une tête de barre de courant (27) en saillie, s'engageant dans l'élément partiel (25) de l'évidement en fenêtre chaque fois associé, replié vers la direction d'insertion de conducteur

5. Borne de connexion selon l'une des revendications précédentes, **caractérisée**
- **en ce que** la face inférieure de la barre de courant (17) insérée dans l'espace de logement (26) en forme de V est inclinée obliquement vers la direction d'insertion de conducteur, de manière que la face inférieure de la barre de courant (17) serve de chanfrein d'introduction pour le conducteur électrique (15) à insérer dans l'emplacement de borne.

6. Borne de connexion selon l'une des revendications précédentes, **caractérisée**
- **en ce que** (en observant en vue en coupe d'un emplacement de borne), la zone de bordure supérieure (23) de la tôle d'acier à ressort (16), avec les languettes de ressorts à lame (21) qui en descendent, et la zone de bordure inférieure (24) de la tôle d'acier à ressort (16), avec la barre électrique (17) maintenue fixée en position, ni lorsque l'emplacement de borne est fermé, non occupé, ni lorsque l'emplacement de borne est complètement ouvert, ne font saillie du contour extérieur, prédéterminé par le prolongement, parallèle à l'axe, du diamètre extérieur de l'enveloppe d'isolation (19) des conducteurs électrique (15) à enserrer.
